# FASCICULE DE BREVET EUROPEEN

(11) **EP 0 663 038 B1**
(45) Date de publication et mention de la délivrance du brevet: **05.03.1997**
(21) Numéro de dépôt: 94921565.1
(22) Date de dépôt: 02.08.1994
(51) Int. Cl.: E04G 13/06, B28B 7/34

(54) **PROCEDE DE COFFRAGE D'UN ESCALIER, NOTAMMENT D'UN ESCALIER TOURNANT ET COFFRAGE REALISE SELON CE PROCEDE**
TREPPENSCHALUNGSVERFAHREN, INSBESONDERE FÜR DREHTREPPE, UND NACH DIESEM VERFAHREN HERGESTELLTE SCHALUNG
METHOD FOR PLACING FORMS FOR A STAIRCASE, PARTICULARLY A CURVED STAIRCASE, AND RESULTING FORMWORK

(30) Priorité: 02.08.1993 FR 9309647
(43) Date de publication de la demande: 19.07.1995
(73) Titulaire: Caverzasio, Olivier, CH-1400 Yverdon-les-Bains (CH); Rihs, Jean-Pierre, CH-1400 Yverdon-les-Bains (CH)
(72) Inventeur: Caverzasio, Olivier, CH-1400 Yverdon-les-Bains (CH); Rihs, Jean-Pierre, CH-1400 Yverdon-les-Bains (CH)
(74) Mandataire: Nithardt, Roland
(86) Numéro de dépôt international: CH9400158
(87) Numéro de publication internationale: WO9504202

(56) Documents cités:
- EP-A- 0 487 952
- EP-A- 0 499 420
- DE-A- 1 684 476
- DE-A- 1 684 533
- DE-A- 2 306 569
- DE-A- 3 430 539
- DE-U- 8 604 559
- DE-U- 9 200 496
- FR-A- 561 371
- FR-A- 2 683 574
- US-A- 3 277 219

## Description

La présente invention concerne un procédé de réalisation d'un coffrage d'escalier, notamment d'un escalier tournant, ce coffrage comprenant un élément inférieur appelé paillasse et des éléments supérieurs appelés coffrages des contre-marches, le procédé comprenant les étapes suivantes :
- l'on monte sur les parois de la cage de l'escalier des organes de support horizontaux agencés pour soutenir ladite paillasse,
- l'on pose la paillasse sur les supports horizontaux,
- l'on fixe des panneaux pour former les coffrages des contre-marches, et
- l'on met en place une armature métallique comportant au moins des barreaux d'armature longitudinaux disposés sensiblement parallèlement à la surface de ladite paillasse.

Elle concerne également le coffrage d'escalier, notamment d'un escalier tournant, pour la mise en oeuvre de ce procédé,
- ce coffrage comprenant un élément inférieur appelé paillasse et des éléments supérieurs appelés coffrages des contre-marches,
- ce coffrage comportant des organes de support horizontaux agencés pour soutenir ladite paillasse, et
- ces organes de support comportant des traverses longitudinales, des moyens de fixation desdits organes de support aux parois de la cage de l'escalier, des panneaux pour former les coffrages des contre-marches ainsi que des moyens de fixation de ces panneaux.

La réalisation d'un coffrage pour un escalier tournant représente actuellement une tâche longue et fastidieuse, surtout lorsque cette tâche est répétitive. On procède tout d'abord à un traçage au sol puis au relevé des cotes verticales le long des parois latérales de la cage de l'escalier. Ensuite, on réalise l'élément inférieur porteur au moyen de segments de planches qui en constituent le support de la paillasse. Lorsque ce support est solidement arrimé, on effectue un premier remplissage-lissage au moyen d'un enduit quelconque qui peut être à base de ciment, de chaux, de plâtre etc.. Sur la couche de remplissage on applique ensuite une couche de finition lisse. La qualité de finition de la surface inférieure de l'escalier dépend de l'état de finition de cette dernière couche. Après la mise en place de l'armature métallique requise et la fixation des éléments supérieurs délimitant les contre-marches, le béton peut être coulé.

Les différentes étapes de préparation et de montage de ce coffrage sont très longues et nécessitent l'intervention de spécialistes expérimentés. En outre, si dans un même bâtiment plusieurs appartements sont prévus avec le même escalier, les opérations de coffrage de ces escaliers sont systématiquement à refaire. Il n'est généralement pas possible de récupérer une partie ou la totalité de l'un de ces coffrages pour la réutiliser par la suite.

Enfin la dernière couche de finition, qui est faite avec un enduit de lissage, est délicate et risque d'être endommagée lors de la pose de l'armature et des éléments supérieurs.

Pour toutes ces raisons, le prix de revient d'un coffrage d'escalier tournant est très élevé. On pourrait contourner partiellement ce problème en posant un escalier préfabriqué. Cependant la réalisation d'escaliers de ce type nécessite également la réalisation d'un coffrage ou moule relativement coûteux, généralement en tôle. Il est certain que le coût d'un tel moule peut être réduit à condition qu'on envisage la construction de plusieurs escaliers identiques.

Malheureusement, dans ce cas il convient d'ajouter au coût de construction de l'escalier proprement dit le prix de la pose et du transport, qui est très élevé. En effet, un tel escalier pèse entre deux et trois tonnes et nécessite des engins de manutention lourds. Lors de la construction d'un immeuble, les frais d'immobilisation d'une grue ont une incidence non négligeable sur le prix de cette construction. Pour la manutention de la plupart des matériaux de construction une grue standard de petite dimension suffit amplement. Cependant, lorsqu'il s'agit de prévoir la pose d'un escalier préfabriqué de plusieurs tonnes, une telle grue est insuffisante et il devient nécessaire de prévoir une grue adaptée à ce travail particulier. Le coût de la construction dans son ensemble se trouve de ce fait très fortement augmenté.

Les procédés et systèmes de construction de coffrages d'escaliers actuellement connus sont décrits notamment dans les publications FR-A-561 371 et DE-A-1 684 533.

Le brevet français FR-A-561 371 concerne un procédé de réalisation d'un coffrage d'escalier formé d'un plafond rampant réalisé à partir de voliges ou en tôle et d'éléments de coffrage des contre-marches dans lequel le mode d'assemblage et de fixation des supports de plafond et des contre-marches s'effectue à l'aide de gabarits et de poteaux reliés par des goujons.

Le brevet allemand DE-A-1 684 533 concerne un coffrage métallique pour la construction d'un escalier en pierre dans lequel on utilise des traverses tubulaires télescopiques pour l'armature et une toile caoutchoutée pour la paillasse.

Dans aucun de ces documents les organes de support constitués par des traverses tubulaires télescopiques ne sont associés à une paillasse obtenue à l'aide d'un treillis déformable posé sur les traverses et recouvert d'un revêtement synthétique thermoformable appliqué par chauffage, ce qui permet de construire rapidement un escalier de forme variée ayant une excellente qualité de finition.

La présente invention se propose donc de pallier les inconvénients de l'art antérieur en proposant un procédé de coffrage et un coffrage réalisé selon ce procédé, qui permettent de coffrer rapidement un escalier tournant en s'adaptant facilement à toutes les formes d'escalier, de réutiliser ce coffrage lorsqu'il s'agit de réaliser plusieurs escaliers similaires, et d'assurer dans tous le cas une qualité de finition exceptionnelle tout en évitant de faire appel à une main-d'oeuvre hautement spécialisée et de recourir à l'emploi d'engins de levage surdimensionnés et coûteux.

Ces buts sont atteints par le procédé selon l'invention, caractérisé en ce que les organes de support sont constitués de traverses tubulaires télescopiques longitudinales, et en ce que l'on forme ladite paillasse en posant au moins un treillis déformable sur lesdites traverses, en mettant en place sur ledit treillis une feuille prédécoupée d'un matériau synthétique thermoformable, et en appliquant ladite feuille de matériau synthétique sur le treillis par chauffage.

Pour que la paillasse obtenue soit rigide et puisse préalablement être réalisée et divisée en plusieurs tronçons, le matériau synthétique utilisé est de préférence une résine polyester armée de fibres ou un matériau multicouche.

Afin de faciliter le décoffrage, dans le mode de réalisation préféré du procédé, l'on applique sur au moins une face dudit matériau synthétique au moins une couche d'une substance polymérisable et/ou un film d'une matière synthétique lisse.

Dans une autre forme de réalisation du procédé, les organes de support horizontaux agencés pour soutenir ladite paillasse peuvent être constitués de traverses tubulaires télescopiques longitudinales et transversales.

Dans ce mode de réalisation le matériau synthétique thermoformable est de préférence une mousse cellulaire et l'on utilise de préférence des éléments de treillis articulés pour constituer ledit treillis déformable.

Dans toutes les formes de réalisation du procédé, l'on monte lesdits organes de support horizontaux en fixant sur au moins un mur de la cage de l'escalier des éléments de fixation murale agencés pour recevoir chacun une extrémité desdites -traverses tubulaires télescopiques longitudinales des organes de support.

Dans la deuxième forme de réalisation du procédé, chaque traverse tubulaire télescopique peut être équipée d'au moins un élément d'accouplement agencé pour la relier de façon mobile à une autre traverse.

Le coffrage d'escalier, notamment d'un escalier tournant obtenu selon le procédé l'invention, est caractérisé en ce que les traverses longitudinales sont tubulaires et télescopiques, et en ce que la paillasse comporte un treillis déformable et une feuille de matériau synthétique thermoformable destinée à être appliquée sur le treillis par chauffage.

Pour obtenir une adaptation parfaite du coffrage à la cage de l'escalier, chaque traverse comporte une tige télescopique centrale et au moins une tête en forme de rotule fixée à au moins une extrémité de ladite tige centrale.

Dans une forme de réalisation, la paillasse, qui peut être réutilisée, comporte plusieurs tronçons juxtaposés et assemblés, réalisés en un matériau synthétique rigide.

Dans une forme de réalisation particulière les organes de support de la paillasse comportent en outre des traverses tubulaires télescopiques transversales agencées pour assurer l'accouplement transversal d'au moins deux traverses longitudinales, et chaque traverse est pourvue d'au moins un élément d'accouplement agencé pour recevoir au moins une tête d'au moins une autre traverse.

Selon une forme de réalisation préférée du coffrage, lesdits organes de support comportent des éléments de fixation murale constitués d'une plaque de fixation et d'une douille réceptrice d'une tête d'une desdites traverses longitudinales.

La présente invention sera mieux comprise en référence à la description d'un exemple de réalisation et aux dessins annexés dans lesquels :
la figure 1 représente une vue partielle en perspective illustrant une première forme de réalisation d'un élément inférieur de coffrage d'un escalier tournant du type "demi-rond",
la figure 2 représente une vue partielle en coupe illustrant une forme de réalisation de l'élément inférieur de coffrage de la figure 1 pour un escalier tournant sans noyau central,
la figure 3 représente une vue en coupe d'une forme de réalisation de la paillasse utilisée dans le coffrage des figures 1 et 2,
la figure 4 représente une vue en coupe illustrant un mode d'assemblage de deux tronçons de la paillasse de la figure 3,
la figure 5 représente une vue partielle en perspective illustrant une deuxième forme de réalisation d'un élément inférieur de coffrage selon l'invention d'un escalier tournant,
la figure 6 représente une vue partielle de dessous des organes de support de la forme de réalisation de la figure 5,
la figure 7 représente une vue partiellement en coupe d'une traverse tubulaire télescopique des organes de support,
la figure 8 représente une vue détaillée d'un élément d'accouplement des organes de support illustrés par la figure 5, et
la figure 9 représente une vue en coupe d'un mode de fixation préféré des organes de support du coffrage de la figure 5,

En référence aux figures 1 et 2, le coffrage tel qu'illustré est destiné à un escalier tournant du type demi-rond et est réalisé de façon à pouvoir être démonté et réutilisé pour la réalisation d'autres escaliers similaires. Il se compose d'un élément inférieur, formé d'une paillasse 10 supportée par des organes de support 16, et d'éléments supérieurs standards (non représentés) appelés coffrages des contre-marches et servant à délimiter lesdites contre-marches. La surface supérieure de la paillasse 10 correspond à la surface inférieure de l'escalier fini. A ce titre, c'est de la qualité de la finition de cette surface supérieure dont dépendra la qualité de la finition de la surface inférieure de l'escalier. La paillasse 10 est avantageusement réalisée en plusieurs tronçons 10a, 10b,... qui sont juxtaposés et serrés les uns contre les autres par des moyens d'assemblage appropriés décrits plus en détail ci-dessous, pour former un ensemble apparemment continu. Les jointures peuvent être mastiquées ou remplies d'une substance appropriée.

Ces éléments inférieur et supérieurs sont montés dans la cage d'escalier 11, entre ses parois latérales 12, 13 et un noyau central 14. Dans l'exemple représenté, le noyau central 14 est une paroi sensiblement plane terminée par un flanc arrondi 15, mais ce noyau peut également être circulaire ou avoir un profil quelconque. En outre, il est également envisageable d'utiliser ce type de coffrage dans une cage d'escalier ouverte. Dans ce cas, les éléments doivent être fixés à des supports reconstituant une cage d'escalier fictive ou être montés sur des étais.

Dans le cas de la figure 1, l'élément inférieur est fixé aux parois latérales de la cage de l'escalier et à un noyau central.

Les organes de support 16 de la paillasse 10 se composent de traverses tubulaires télescopiques longitudinales 18, sensiblement horizontales et plus ou moins espacées selon la dimension de l'escalier à réaliser, associées à chacune de leurs extrémités à des éléments de fixation 19. Afin d'obtenir le profil de paillasse voulu, ces traverses comportent à chacune de leurs extrémités une tête à rotule 20 et sont, par endroits, en appui sur des étais verticaux réglables 17.

La tête à rotule 20 d'une extrémité des traverses 18 est engagée dans une douille 22 des moyens de fixation 19 desdites traverses à la paroi murale. Cette douille 22 est associée à une plaque 23 disposée en dessous du coffrage de la paillasse. Cette plaque est fixée à la paroi par deux vis 24. Après le décoffrage, il conviendra de boucher les trous des vis 24.

Lorsque l'escalier ne comporte pas de noyau central (figure 2) les traverses 18 comportent à une de leurs extrémités un tête à rotule 20 destinée à coopérer avec les moyens de fixation 19 à la paroi de la cage d'escalier et à leur autre extrémité une tête perforée 21. Cette tête perforée est agencée pour s'engager dans une goupille portée par un bras 80 qui constitue un guide pour une limonière 81 servant à mettre ensuite en place les panneaux de coffrage des contre-marches.

Les étais 17, qui portent l'ensemble du coffrage, sont réglables en hauteur et pourvus d'une tête à rotule 25, engagée dans une cavité d'une douille 26 solidaire de chaque traverse 18 afin que la surface définie par les organes de support épouse parfaitement la forme de la paillasse.

La paillasse 10, qui constitue l'élément de finition et sur laquelle sera finalement coulé le béton, est posée sur les organes de support 16 après leur mise en place.

Cette paillasse, représentée en coupe à la figure 3, est constituée par exemple d'une plaque centrale 30 d'une matière synthétique alvéolaire revêtue de deux couches 31 et 32 d'une substance polymérisée telle que de la résine polyester armée de fibres de verre ou de fibres de carbone appliquée de part et d'autre de cette plaque 30. Pour garantir une qualité de finition impeccable de la surface inférieure de l'escalier moulé, on peut appliquer, sur la couche supérieure 31, un film d'imprégnation 33 destiné à faciliter le décoffrage.

Cette paillasse ainsi obtenue est rigide. Elle est préalablement réalisée en atelier par un procédé de moulage connu en soi sur un moule conçu à cet effet et découpée en plusieurs tronçons afin de faciliter son transport et sa mise en place. Après le découpage, et en vue de leur assemblage, chaque tronçon est pourvu sur sa face inférieure d'un profilé de section carrée ou coudée, comme le montre la figure 4. Les deux profilés coudés 41 et 42, respectivement solidaires des tronçons 10a, 10b de la paillasse, sont serrés l'un contre l'autre au moyen de vis de serrage 43. Un joint souple 44 est interposé au montage entre les deux tronçons pour en assurer l'étanchéité. D'autre part chaque tronçon est également équipé sur sa face inférieure d'une coulisse 27 (figure 2) dans laquelle on enfile une traverse 18 lors du montage, cette coulisse étant pourvue de la douille 26 agencée pour recevoir la tête à rotule 25 des étais 17.

Ce mode de réalisation se prête à une construction unitaire ainsi qu'à une réalisation de série aussi bien sur le chantier qu'en atelier. Dans ce dernier cas, l'escalier doit être moulé en position verticale pour éviter une déformation due aux pressions exercées par la masse de béton. Dans tous les cas, la qualité de la finition est impeccable, le gain de temps et l'amélioration de la qualité sont évidents.

Une autre forme de réalisation du coffrage selon l'invention est illustrée par la figure 5. Ce type de coffrage permet de construire rapidement un escalier de forme unique et variée avec une excellente qualité de finition. Dans cette forme de réalisation la paillasse ne peut pas être réutilisée.

Les organes de supports 116 sont réalisés sous la forme d'un maillage de support de la paillasse 110, qui présente toutes les caractéristiques de résistance requises et qui permet une adaptation à toutes les formes de cages d'escaliers et d'escaliers. A cet effet, comme illustré par la figure 6, ces organes se composent de traverses longitudinales 118 et transversales 118'. Ces traverses illustrées plus en détail par la figure 7, comportent une tige centrale 170 composée de deux tubes 171 et 172 montés télescopiquement et qui portent à une de leurs extrémités chacun une tête 158 en forme de rotule. Les traverses 118' sont agencées pour relier entre elles de façon mobile les traverses longitudinales 118. Pour ce faire, lesdites traverses 118 sont équipés d'éléments d'accouplement 190 tels que représentés par la figure 8. Chacun de ces éléments est conçu pour recevoir les têtes à rotules 158' de deux traverses transversales 118'. A cet effet, ces éléments d'accouplement 190 comportent deux douilles latérales 200 réceptrices des têtes à rotule et une bride 201 qui se place sur la tige centrale de la traverse.

La paillasse 110 réalisée sur ces organes de support 116 se compose d'un treillis 120 déformable afin d'obtenir la forme requise de la paillasse et d'une feuille 121 d'un matériau synthétique souple thermoformable.

Le treillis 120 est avantageusement constitué par une grille articulée qui se prête au gauchissement. Il est maintenu en place sur les organes de support 116 par des brides de serrage (non représentées) ou tout autre moyen de fixation similaire. Il peut aussi être constitué de plusieurs grilles. En l'absence de treillis grilles, un simple treillis de coffrage du type treillis mécano-soudé convient parfaitement.

La feuille 121 de matériau synthétique appliquée sur le treillis 120 est prédécoupée à l'aide d'un gabarit dans une plaque plane de mousse cellulaire thermoformable ou tout autre matériau synthétique souple thermoformable similaire. Elle est ensuite appliquée sur le treillis 120 et mise en forme par un courant d'air chaud.

La figure 9 représente une vue partielle en coupe qui illustre le mode de mise en place préféré des organes de support horizontaux 116 de la paillasse 110. Les traverses utilisées se prêtent au montage d'un coffrage pour une cage d'escalier constituée de parois latérales et d'une colonne ou mur central sur lesquelles on peut fixer les moyens de fixation murale 119.

Ces moyens de fixation 119 se composent avantageusement d'une plaque de fixation 150, fixée au mur au moyen d'une cheville encastrée 151 et d'une vis 152, et qui porte un écrou fixe 153 destiné à recevoir un boulon 154 assurant la liaison avec une traverse 118. Ce boulon 154 est logé dans une douille tubulaire 155 solidaire d'une plaque 156 portant une douille fixe 157 pourvue d'une cavité ouverte destinée à loger la tête d'extrémité 158 en forme de rotule de la traverse 118. En outre, l'écrou 153 est pourvu d'un logement supérieur 60 agencé pour recevoir les barres transversales 161 de l'armature métallique (non représentée).

Dans cette forme de réalisation les éléments de fixation murale 119 seront noyés dans le béton et seules des ouvertures pour le passage des douilles tubulaires 155 et des boulons 154 resteront apparentes quand l'escalier sera décoffré. On peut toutefois prévoir d'autres moyens de fixation murale qui peuvent être récupérés lors du décoffrage.

Dans d'autres réalisations, la forme des composants peut être quelque peu modifiée en fonction des besoins. En particulier, on peut envisager l'utilisation de l'élément inférieur porteur comme un coffrage perdu. Dans ce cas, des éléments de liaison entre ce coffrage et le béton coulé sont à prévoir. En outre, la surface inférieure de l'élément porteur peut être teintée ou structurée puisqu'elle restera définitivement comme élément décoratif sous l'escalier fini. On peut également utiliser ce procédé de coffrage pour un escalier "libre", c'est-à-dire pas situé dans une cage d'escalier, en utilisant deux limonières pour le guidage du coffrage et en équipant les organes de support de deux étais verticaux par traverse.

## Revendications

1. Procédé de réalisation d'un coffrage d'escalier, notamment d'un escalier tournant, ce coffrage comprenant un élément inférieur (10, 110) appelé paillasse et des éléments supérieurs appelés coffrages des contre-marches, le procédé comprenant les étapes suivantes :
- l'on monte sur les parois de la cage de l'escalier (11) des organes de support horizontaux (16, 116) agencés pour soutenir ladite paillasse,
- l'on pose la paillasse (10, 110) sur les supports horizontaux (16, 116),
- l'on fixe des panneaux pour former les coffrages des contre-marches,
- l'on met en place une armature métallique comportant au moins des barreaux d'armature longitudinaux disposés sensiblement parallèlement à la surface de ladite paillasse,
caractérisé en ce que
- les organes de support (15, 116) sont constitués de traverses tubulaires télescopiques longitudinales,
et en ce que
- l'on forme ladite paillasse (10, 110) en posant au moins un treillis déformable (120) sur lesdites traverses, en mettant en place sur ledit treillis une feuille (121) prédécoupée d'un matériau synthétique thermoformable, et en appliquant ladite feuille de matériau synthétique sur le treillis par chauffage.

2. Procédé selon la revendication 1, caractérisé en ce que ledit matériau synthétique constituant la paillasse contient une résine polyester armée de fibres.

3. Procédé selon la revendication 2, caractérisé en ce que la paillasse obtenue est rigide et préalablement réalisée et divisée en plusieurs tronçons pouvant être assemblés.

4. Procédé selon la revendication 1, caractérisé en ce que ledit matériau synthétique est un matériau multicouche.

5. Procédé selon la revendication 4, caractérisé en ce que l'on applique sur au moins une face dudit matériau synthétique au moins une couche d'une substance polymérisable et/ou un film d'une matière synthétique lisse.

6. Procédé de réalisation d'un coffrage d'escalier, selon la revendication 1, caractérisé en ce que les organes de support horizontaux (116) agencés pour soutenir ladite paillasse (110) sont constitués de traverses tubulaires télescopiques longitudinales (118) et transversales (118').

7. Procédé selon la revendication 1, caractérisé en ce que ledit matériau thermoformable est une mousse cellulaire.

8. Procédé selon la revendication 1, caractérisé en ce que l'on monte lesdits organes de support horizontaux en fixant sur au moins un mur de la cage de l'escalier des éléments de fixation murale agencés pour recevoir chacun une extrémité desdites traverses tubulaires télescopiques longitudinales desdits organes de support.

9. Procédé selon la revendication 1, caractérisé en ce que l'on équipe chaque traverse tubulaire télescopique d'au moins un élément d'accouplement agencé pour la relier de façon mobile à une autre traverse.

10. Procédé selon la revendication 1, caractérisé en ce que l'on utilise des éléments de treillis articulés pour constituer ledit treillis déformable.

11. Coffrage d'escalier, notamment d'un escalier tournant,
- ce coffrage comprenant un élément inférieur (10, 110) appelé paillasse et des éléments supérieurs appelés coffrages des contre-marches
- ce coffrage comportant des organes de support horizontaux (16, 116) agencés pour soutenir ladite paillasse (10, 110),
- ces organes de support (16, 116) comportant des traverses longitudinales (18, 118), des moyens de fixation (19, 119) desdits organes de support aux parois (12, 13) de la cage de l'escalier (11), des panneaux pour former les coffrages des contre-marches ainsi que des moyens de fixation de ces panneaux,
caractérisé en ce que
- les traverses longitudinales (18, 118) sont tubulaires et télescopiques,
et en ce que
- la paillasse (110) comporte un treillis déformable (120) et une feuille de matériau synthétique thermoformable (121) destinée à être appliquée sur le treillis par chauffage.

12. Coffrage selon la revendication 11, caractérisé en ce que chaque traverse (118) comporte une tige télescopique centrale (170) et au moins une tête (158) en forme de rotule fixée à au moins une extrémité de ladite tige centrale.

13. Coffrage selon la revendication 11, caractérisé en ce que la paillasse (10) comporte plusieurs tronçons (10a, 10b,..) juxtaposés et assemblés, réalisés en un matériau synthétique rigide

14. Coffrage selon la revendication 11, caractérisé en ce les organes de support (116) de la paillasse (110) comportent en outre des traverses tubulaires télescopiques transversales (118') agencées pour assurer l'accouplement transversal mobile d'au moins deux traverses longitudinales (118).

15. Coffrage selon la revendication 14, caractérisé en ce que chaque traverse (118) est pourvu d'au moins un élément d'accouplement (190) agencé pour recevoir au moins une tête (158') d'au moins une autre traverse (118').

16. Coffrage selon la revendication 11, caractérisé en ce que lesdits organes de support (116) comportent des éléments de fixation murale (119) constitués d'une plaque de fixation (150) et d'une douille réceptrice (159) d'une tête (158) d'une desdites traverses longitudinales (118).

## Patentansprüche

1. Verfahren für die Ausführung einer Schalung für eine Treppe, insbesondere für eine Wendeltreppe, wobei die Schalung ein unteres Teil bzw. Unterteil (10,110) und Oberteil als Schalungen für die Setzstufen aufweist, wobei das Verfahren die folgenden Vorgänge umfaßt:
- an den Seitenwänden des Treppenhauses (11) werden waagrechte Tragelemente (16,116) angebracht, die für das Abstützen des Unterteiles (10,110) eingerichtet sind;
- das Unterteil (10,110) wird auf die waagrechten Tragelemente (16,116) aufgesetzt;
- Paneele zur Bildung der Schalungen für die Setzstufen werden befestigt;
- eine metallische Armierung, die wenigstens Armierungslängsstäbe aufweist, die im wesentlichen parallel zu der Oberfläche des Unterteils (10, 110) angeordnet sind, wird eingesetzt,
**dadurch gekennzeichnet**, daß
- die Tragelemente (16,116) aus teleskopischen longitudinalen röhrenförmigen Querstücken gebildet sind, und daß
- das Unterteil (10,110) gebildet wird, indem auf die Querstücke ein verformbares Geflecht (120) gelegt, auf das Geflecht eine vorher ausgeschnittene Folie (121) aus einem thermoverformbaren Kunststoff angeordnet und die Kunststoff-Folie durch Erwärmung auf das Geflecht aufgedrückt wird.

2. Verfahren gemäß Anspruch 1,
**dadurch gekennzeichnet**, daß
der Kunststoff, aus dem das Unterteil (10,110) besteht, ein faserverstärktes Polyesterharz enthält.

3. Verfahren gemäß Anspruch 2,
**dadurch gekennzeichnet**, daß
das ausgeführte Unterteil starr, vorgefertigt und in mehrere Stücke unterteilt ist, die zusammengesetzt werden können.

4. Verfahren gemäß Anspruch 1,
**dadurch gekennzeichnet**, daß
der Kunststoff ein mehrschichtiges Material ist.

5. Verfahren gemäß Anspruch 4,
**dadurch gekennzeichnet**, daß
auf mindestens eine Seitenfläche des Kunststoffes mindestens eine Schicht eines polymerisierbaren Materials und/oder eine glatte Folie aus einem Kunststoff aufgebracht wird.

6. Verfahren gemäß Anspruch 1,
**dadurch gekennzeichnet**, daß
die waagrechten Tragelemente (116), die für das Abstützen des Unterteiles (110) eingerichtet sind, aus teleskopischen longitudinalen (118) und transversalen (118') röhrenförmigen Querstücken gebildet werden.

7. Verfahren gemäß Anspruch 1,
**dadurch gekennzeichnet**, daß
der thermo-verformbare Kunststoff ein zellenförmiger Schaumstoff ist.

8. Verfahren gemäß Anspruch 1,
**dadurch gekennzeichnet**, daß
die waagrechten Tragelemente eingebaut werden, indem an mindestens einer Wand des Treppenhauses Teile für eine Wandbefestigung angebracht werden, die jeweils eingerichtet sind, um ein Ende der teleskopischen longitudinalen röhrenförmigen Querstücke der Tragelemente aufzunehmen.

9. Verfahren gemäß Anspruch 1,
**dadurch gekennzeichnet**, daß
jedes teleskopische röhrenförmige Querstück mit mindestens einem Verbindungsstück versehen ist, das eingerichtet ist, um dieses Querstück mit einem anderen Querstück lose zu verbinden.

10. Verfahren gemäß Anspruch 1,
**dadurch gekennzeichnet**, daß
gelenkige Geflechtteile verwendet werden, um das besagte verformbare Geflecht zu bilden.

11. Schalung für eine Treppe, insbesondere für eine Wendeltreppe, wobei
- die Schalung ein Unterteil (10,110) und Oberteile als Schalungen für die Setzstufen aufweist;
- die Schalung waagrechte Tragelemente (16,116) enthält, die eingerichtet sind, um das Unterteil (10,110) abzustützen;
- die Tragelemente (16,116) longitudinale Querstücke (18,118), Teile (19,119) für die Befestigung der Tragelemente an den Wänden (12,13) des Treppenhauses (11), Paneele für die Bildung der Schalungen für die Setzstufen sowie Befestigungen für die Paneele aufweisen,
**dadurch gekennzeichnet**, daß
- die longitudinalen Querstücke (18,118) röhrenförmig und teleskopisch sind
und daß
- das Unterteil (110) ein verformbares Geflecht (120) und eine Folie (121) aus einem thermoverformbaren Kunststoff (121) aufweist, die dafür bestimmt ist, auf das Geflecht durch Erwärmung aufgedrückt zu werden.

12. Schalung gemäß Anspruch 11,
**dadurch gekennzeichnet**, daß
jedes Querstück (118) eine mittlere teleskopische Spindel (170) und mindestens ein Kopfstück (158) in Form eines Kugelgelenks, das mindestens an einem Ende der besagten mittleren Spindel befestigt ist, aufweist.

13. Schalung gemäß Anspruch 11,
**dadurch gekennzeichnet**, daß
das Unterteil (10) mehrere Stücke (10a,10b,...) aus einem starren Kunststoff aufweist, die nebeneinander gelegt und miteinander verbunden sind.

14. Schalung gemäß Anspruch 11,
**dadurch gekennzeichnet**, daß
die Tragelemente (116) des Unterteiles (110) außerdem teleskopische transversale röhrenförmige Querstücke (118') aufweisen, die eingerichtet sind, um die lose Verbindung in Querrichtung von mindestens zwei longitudinalen Querstücken (118) sicherzustellen.

15. Schalung gemäß Anspruch 14,
**dadurch gekennzeichnet**, daß
jedes Querstück (118) mit mindestens einem Verbindungsstück (190) versehen ist, das eingerichtet ist, um mindestens ein Kopfstück (158') von mindestens einem anderen Querstück (118') aufzunehmen.

16. Schalung gemäß Anspruch 11,
**dadurch gekennzeichnet**, daß
die Tragelemente (116) Teile für eine Wandbefestigung (119) aufweisen, die aus einer Befestigungsplatte (150) und aus einer Buchse (159) für die Aufnahme eines Kopfstückes (158) eines der besagten longitudinalen Querstücke (118) bestehen.

## Claims

1. A method for producing staircase formwork, especially for a curved staircase, this formwork comprising a lower component (10, 110) called a soffit and upper components called forms of the risers, the method comprising the following steps:
- horizontal support members (16, 116) designed to support the said soffit are mounted on the walls of the stairwell (11),
- the soffit (10, 110) is placed on the horizontal supports (16, 116),
- boards are fixed to form the forms of the risers,
- a metallic reinforcement comprising at least longitudinal reinforcing bars disposed substantially parallel to the surface of the said soffit are put into place,
**characterised in that**
- the support members (15, 116) are formed by longitudinal telescopic tubular crosspieces,
**and in that**
- the said soffit (10, 110) is formed by laying at least one deformable trellis (120) on the said crosspieces, by positioning a sheet (121) precut from a thermoformable synthetic material on the said trellis, and by applying the said sheet of synthetic material onto the trellis by heating.

2. A method according to Claim 1,
**characterised in that** the said synthetic material forming the soffit contains a fibre-reinforced polyester resin.

3. A method according to Claim 2,
**characterised in that** the soffit obtained is rigid and previously produced and divided into several sections which can be assembled.

4. A method according to Claim 1,
**characterised in that** the said synthetic material is a multi-layer material.

5. A method according to Claim 4,
**characterised in that** at least one layer of a polymerisable substance and/or a film of a smooth synthetic material is applied onto at least one face of the said synthetic material.

6. A method for producing staircase formwork according to Claim 1,
**characterised in that** the horizontal support members (116) designed to support the said soffit (110) are formed by longitudinal (118) and transversal (118') telescopic tubular crosspieces.

7. A method according to Claim 1,
**characterised in that** the said thermoformable material is a cellular foam.

8. A method according to Claim 1,
**characterised in that** the said horizontal support members are mounted by fixing wall attachment components, each designed to receive one end of the said longitudinal telescopic tubular crosspieces of the said support members, onto at least one wall of the stairwell.

9. A method according to Claim 1,
**characterised in that** each telescopic tubular crosspiece is equipped with at least one coupling element designed to connect it adjustably to one other crosspiece.

10. A method according to Claim 1,
**characterised in that** articulated trellis components are used to form the said deformable trellis.

11. Staircase formwork, in particular for a curved staircase,
- this formwork comprising a lower component (10, 110) called a soffit and upper components called riser forms
- this formwork comprising horizontal support members (16, 116) designed to support the said soffit (10, 110),
- these support members (16, 116) comprising longitudinal crosspieces (18, 118), means (19, 119) for the attachment of the said support members to the walls (12, 13) of the stairwell (11), boards for forming the forms of the risers and also attachment means for these boards,
**characterised in that**
- the longitudinal crosspieces (18, 118) are tubular and telescopic,
**and in that**
- the soffit (110) comprises a deformable trellis (120) and a sheet of thermoformable synthetic material (121) intended to be applied to the trellis by heating.

12. Formwork according to Claim 11,
**characterised in that** each crosspiece (118) comprises a central telescopic rod (170) and at least one ball-shaped head (158) fixed to at least one end of the said central rod.

13. Formwork according to Claim 11,
**characterised in that** the soffit (10) comprises several juxtaposed and assembled sections (10a, 10b, ..), made from a rigid synthetic material.

14. Formwork according to Claim 11,
**characterised in that** the support members (116) of the soffit (110) also comprise transversal telescopic tubular crosspieces (118') designed to provide the adjustable transversal coupling of at least two longitudinal crosspieces (118).

15. Formwork according to Claim 14,
**characterised in that** each crosspiece (118) is provided with at least one coupling element (190) designed to receive at least one head (158') of at least one other crosspiece (118').

16. Formwork according to Claim 11,
**characterised in that** the said support members (16) comprise wall attachment components (119) formed by an attachment plate (150) and a socket (159) for housing a head (158) of one of the said longitudinal crosspieces (118).
